# EUROPÄISCHE PATENTSCHRIFT

(11) **EP 0 559 038 B1**
(45) Veröffentlichungstag und Bekanntmachung des Hinweises auf die Patenterteilung: **28.08.1996**
(21) Anmeldenummer: 93102711.4
(22) Anmeldetag: 20.02.1993
(51) Int. Cl.: B03C 3/82, B03C 3/12, B03C 3/86, B03C 3/41, F24C 15/20, B03C 3/32

(54) **Elektrostatische Filtereinrichtung für Dunstabzugshauben**
Elektrostatic filter device for fume extraction
Installation de filtrage électrostatique pour hottes d'évacuation de vapeur

(30) Priorität: 06.03.1992 DE 4207022
(43) Veröffentlichungstag der Anmeldung: 08.09.1993
(73) Patentinhaber: Hertfelder, Rolf, D-71134 Aidlingen (DE)
(72) Erfinder: Hertfelder, Rolf, D-71134 Aidlingen (DE)
(74) Vertreter: Ott, Elmar, Dipl.-Ing.

(56) Entgegenhaltungen:
- DE-A- 3 930 872
- GB-A- 783 489
- US-A- 3 747 301

## Beschreibung

Die Erfindung betrifft eine elektrostatische Filtereinrichtung für Dunstabzugshauben gemäß Oberbegriff des Anspruchs 1. Eine derartige Filtereinrichtung ist aus der GB-A-783489 bekannt.

Es sind des weiteren elektrostatische Filtereinrichtungen bekannt, die einen Ionisator und einen Plattenabscheider aufweisen. Im Ionisator wird die einströmende Luft ionisiert, so daß die Schmutzteilchen im nachfolgenden Plattenabscheider an den Platten ablagern, die auf Masse oder einem positiven Potential liegen. Ein solcher Plattenabscheider besitzt beispielsweise parallel angeordnete Filterplatten, die abwechselnd auf einem negativen Potential und auf Masse liegen. Im elektrostatischen Feld zwischen den Filterplatten bewegen sich die ionisierten Teilchen des Luftstroms zu den positiveren Filterplatten und lagern sich dort ab. Die positiven Filterplatten bilden dabei den Plattenabscheider, der gelegentlich von den abgelagerten Schmutzteilchen gereinigt werden muß.

Aus der DE-A1-26 20 510 ist ein Luftreiniger mit einem Plattenabscheider bekannt, der ausschließlich für horizontalen Betrieb geeignet ist. Der in diesem bekannten Luftreiniger verwendete Ionisator besitzt als Elektroden äußerst dünne Hochspannungsdrähte, die auch als Sprühdrähte bezeichnet werden. Diese Hochspannungsdrähte sind sehr empfindlich, so daß bei der Reinigung des Ionisators größte Sorgfalt erforderlich ist, um die Hochspannungsdrähte nicht zu zerstören.

Aus der DE-C1-35 15 508 ist ein Gerät zur Reinigung der Luft in Küchen bekannt, welches einen Ionisator mit einer Metallbandwendel besitzt. Um die auf einem röhrenförmigen Körper angeordnete Metallbandwendel ist ein aus konzentrisch angeordneten Röhren bestehender Abscheider angeordnet, da die zylindrische Ausbildung des Ionisators eine zylindrische Ausbildung des Abscheiders erfordert.

Der Erfindung liegt die Aufgabe zugrunde, eine elektrostatische Filtereinrichtung mit einem Plattenabscheider zu schaffen, der auf einfache Weise in unterschiedlichen Größen herstellbar ist und vom Anwender der Filtereinrichtung zu Reinigungszwecken in einfacher Weise demontierbar ist.

Die Lösung dieser Aufgabe wird durch die im Anspruch 1 angegebenen Merkmale erhalten. Der Plattenabscheider und der Ionisator sind in einem Einschub angeordnet und bilden damit einen Modul, der einen modularen Aufbau der Filtereinrichtung ermöglicht. Es können je nach gewünschter Größe der Filtereinrichtung ein derartiger Modul oder mehrere in ein Grundgestell eingesetzt werden. Durch die Verwendung gleichartiger Module wird die Herstellung für unterschiedliche Filtergrößen stark vereinfacht. Die hohe mechanische Stabilität des gesamten Moduls - also auch des Ionisators - ermöglicht es, daß ein solcher Modul sogar in einer Spülmaschine gereinigt werden kann.

Die hohe mechanische Stabilität des Ionisators wird bevorzugt durch die Verwendung eines Zackenbandes als Elektrode erhalten. Ein solches Zackenband ist gegen Stöße und Berührungen völlig unempfindlich, so daß bei der gesamten Handhabung während der Montage und auch vor, während und nach der Reinigung kein besonders behutsamter Umgang erforderlich ist. Rüstzeiten und Reinigungszeiten können dadurch erheblich verkürzt werden.

Eine besonders einfache Befestigung der Zackenbänder erhält man dadurch, daß diese in Nuten einer Trägerplatte eingedrückt und dabei U-förmig abgewinkelt werden. Dadurch verspannen die Schenkel in der Nut, so daß zusätzliche Befestigungsmittel nicht mehr erforderlich sind.

Besonders vorteilhaft ist es, an der Stirnseite der Trägerplatte, in deren Nuten die Zackenbänder parallel hintereinander einliegen, einen im Querschnitt halbkreisförmigen Luftstromabweiser anzuordnen, der an beiden Seiten der Trägerplatte mindestens um das Maß übersteht, welches der Höhe der von der Trägerplatte abstehenden Zacken entspricht. Der Luftstromabweiser begünstigt eine gleichmäßige Ionisation der im Luftstrom enthaltenen Teilchen und verhindert, daß die Trägerplatte im Stirnseitigen Bereich verschmutzt.

Eine sehr einfache elektrische Verbindung zwischen den parallel angeordneten Zackenbändern wird dadurch erhalten, daß ein senkrecht zu den Zackenbändern verlaufendes Metallband vorgesehen wird, welches in den Nuten unterhalb der Zackenbänder verläuft. Vorzugsweise wird als Metallband ein sehr dünnwandiger Kupferstreifen verwendet.

Der Querschnitt des Strömungskanals ist im Bereich des Ionisators kleiner ausgebildet als im Bereich des Plattenabscheiders. Zu diesem Zweck wird die den Zackenbändern gegenüberliegende Kathodenplatte abgewinkelt, so daß eine Abstandsverringerung und somit eine Querschnittsverringerung erhalten wird. Der Abstand von den Spitzen des Zackenbandes kann dabei so gewählt werden, daß im Ionisationsbereich zwischen Kathodenplatte und Zackenbändern die gleiche Potentialdifferenz wie im Bereich des Abscheiders verwendet werden kann. Dadurch ist es möglich, die Zackenbänder und die Platten des Plattenabscheiders auf das gleiche negative Potential zu legen, während die Filterplatten bzw. Kathodenplatten auf einem gemeinsamen Potential - beispielsweise auf Masse - liegen. Es ist somit lediglich eine Spannungsquelle für die Filtereinrichtung erforderlich.

Die Kontaktierung zwischen Zackenbändern und den Kathodenplatten kann über eine mit der Trägerplatte der Zackenbänder fluchtende Kathodenplatte erfolgen, die in eine Nut der Trägerplatte eingreift. Durch diese Nut ist das die Zackenbänder elektrisch verbindende Metallband geführt, so daß über dieses Metallband auch eine elektrische Verbindung zu der Kathodenplatte hergestellt wird.

Die parallel verlaufenden Zackenbänder sind bezüglich Ihrer Zacken auf Lücke versetzt angeordnet, wodurch die Ionisation des Luftstroms begünstigt wird.

Eine sehr einfache Befestigungsmöglichkeit für die Filterplatten erhält man dadurch, daß diese in Befestigungsnuten von seitlichen Befestigungsplatten einliegen und dort mittels in Schlitze der Filterplatten eingreifende Schrauben verschraubt sind.

Zur Optimierung der Filterwirkung ist im Luftstrom ein Strömungshomogenisator angeordnet, der in vorteilhafter Weise als großporiger Wabenfilter oder als Gitter ausgebildet ist.

Die Erfindung wird nachfolgend anhand eines in der Zeichnung dargestellten Ausführungsbeispiels näher erläutert.

Es zeigen:
Figur 1 eine elektrostatische Filtereinrichtung in einer Dunstabzugshaube,
Figur 2 die stirnseitige Ansicht einer aus zwei Modulen bestehenden elektrostatischen Filtereinrichtung teilweise im Querschnitt,
Figur 3 den Querschnitt eines in die Filtereinrichtung von Figur 2 eingeschobenen Moduls,
Figur 4 den Schnitt AB und den Schnitt CD gemäß Figur 2,
Figur 5 eine vergrößerte Einzelheit des Ionisators mit Kontaktband, Zackenband und Kathodenplatte,
Figur 6 eine einteilige Ausführung einer mit zwei Ionisatoren bestückten Filtereinrichtung,
Figur 7 den Schnitt EF gemäß Figur 6,
Figur 8 die Draufsicht auf die mit zwei Modulen bestückte Filtereinrichtung gemäß Figur 2 und
Figur 9 die Draufsicht auf eine einteilig ausgeführte Filtereinrichtung, die in Figur 6 im Querschnitt dargestellt ist.

Die in Figur 1 dargestellte Dunstabzugshaube, die beispielweise als Küchenumlufthaube arbeiten kann, besitzt eine elektrostatische Filtereinrichtung 1, eine Gebläseeinrichtung 2, einen Strömungshomogenisator 3 und Vorfilter 4. Das Gehäuse ist hier mit unterbrochenen Linien angedeutet. Der Strömungshomogenisator 3 besteht aus einem Wabenfilter 5, mit dem insbesondere im Bereich des Plattenabscheiders 6 eine weitgehend homogene Luftströmung erzielt wird. Die Strömungsrichtung ist durch die Pfeile 7 angegeben.

Die zweiteilige Filtereinrichtung gemäß Figur 2 besitzt zwei herausnehmbare Module 8, 9, die mit Filterplatten 10 bestückt sind. Im Gehäuse der Filtereinrichtung sind Kathodenplatten 11 angeordnet, die gegenüber den Filterplatten 10 auf einem negativeren Potential liegen. Der obere Bereich eines Moduls 8, 9 kann als Kollektor 12 bezeichnet werden, während der untere Bereich den Ionisator 13 bildet. Die Filterplatten 10 befinden sich vorzugsweise auf Massepotential, was aus Sicherheitsgründen besonders günstig ist. Die Kathodenplatten 11 liegen dann auf einer negativen Spannung, die gleichermaßen an den Elektroden 14 des Ionisators 13 anliegt. Die Elektroden 14 bestehen aus parallel übereinander angeordneten Zackenbändern 15 (Figur 5). In Figur 2 sind auf jeder Seite einer Trägerplatte 16 jeweils fünf Zackenbänder 15 angeordnet.

Weiterhin ist in Figur 2 ein an der Stirnseite der Trägerplatte 16 befestigter Luftstromabweiser 17 ersichtlich, der einen halbkreisförmigen Querschnitt hat und geringfügig über die Zackenbänder 15 übersteht.

Die Filterplatten 10 liegen in Befestigungsnuten 18 (Figur 4) von seitlichen Befestigungsplatten 19, 20 ein und sind mittels Befestigungsschrauben 21 befestigt. Die Kathodenplatten 11 sind in entsprechender Weise mittels Befestigungsschrauben 21 befestigt.

Der in Figur 3 dargestellte, aus der Filtereinrichtung herausgezogene Modul 8 besitzt vier Filterplatten 10, die einen Plattenabscheider 22 bilden. Im dargestellten Ausführungsbeispiel gemäß Figur 2 und Figur 3 sind die Filterplatten 10 auf Masse gelegt und über ein leitfähiges Band 23 sowie Befestigungsschrauben 21 elektrisch miteinander verbunden. Über ein Rastelement 24, welches ebenfalls aus Metall besteht, erhält man eine Masseverbindung zum Gehäuse bzw. zum Gestell der Filtereinrichtung.

In Figur 4 sind die Schnitte AB und CD gemäß Figur 2 dargestellt. Die Filterplatten 10, 11 von denen die Filterplatten 11 auf negativem Potential liegen und somit als Kathodenplatten bezeichnet werden können, erstrecken sich zwischen den stirnseitigen Befestigungsplatten 19, 20, die aus Kunststoff oder einem anderen elektrisch isolierenden Material bestehen. Über einen elektrischen Anschluß 25 werden die Kathodenplatten 11 auf das erforderliche negative Potential gelegt.

In Figur 5 ist in vergrößerter Darstellung die Trägerplatte 16 mit seitlichen Nuten 26 und einer Längsnut 27 ersichtlich. Ein Metallband 28 umläuft die Trägerplatte 16 und liegt in den Nuten 26 und in der Längsnut 27 ein. Die Anbringung der Zackenbänder 15 ist links unten dargestellt. Das Zackenband 15 wird mittels eines Werkzeugs 29 in die Nut 26 gemäß Pfeilrichtung 30 eingedrückt, wobei das Zackenband 15 sich zunächst abwinkelt und schließlich die Form und Position des oberen Zackenbandes 15 einnimmt. Das Zackenband 15 verklemmt sich in der Nut 26, so daß zu dessen Befestigung keine zusätzlichen Befestigungsmittel erforderlich sind.

In die Längsnut 27 greift eine Kathodenplatte 11 ein und stellt dabei eine elektrische Verbindung zwischen Kathodenplatte 11 und dem Metallband 28 her. Auf diese Weise werden die Zackenbänder 15, die die Elektroden des Ionisators darstellen, auf das gleiche elektrische Potential gelegt, wie die Kathodenplatte 11, die mit dem elektrischen Anschluß 25 leitend verbunden ist.

Die Zackenbänder 15 werden aus einem schmalen Metallband durch Ausschneiden oder Ausstanzen hergestellt, wie dies in der unteren Abbildung von Figur 5 gezeigt ist.

In Figur 6 ist der Querschnitt einer einteiligen Ausführung einer erfindungsgemäßen Filtereinrichtung gezeigt. Durch Betätigung des Rastelements 24 können beide Ionisatioren 13 und sämtliche Filterplatten 10 gemeinsam aus der Filtereinrichtung herausgezogen werden.

Der Schnitt EF in Figur 7 zeigt ein Kontaktelement 29, welches an der Unterkante der Kathodenplatte 11, die in die Längsnut 27 eingreift, anliegt. Das Kontaktelement 29 ist elektrisch leitend mit dem Metallband 28 verbunden.

Die Draufsicht von Figur 8 zeigt eine zweiteilige Ausführung einer Filtereinrichtung, wie diese in Figur 2 in der stirnseitigen Ansicht dargestellt ist. In Figur 8 ist ersichtlich, daß die untereinander angeordneten Zackenbänder 15 so angeordnet sind, daß die Spitzen 30 der Zacken 31 auf Lücke versetzt angeordnet sind.

In Figur 9 ist die Draufsicht der einteiligen Ausführung gemäß Figur 6 dargestellt. Einteilig bedeutet hier, daß der Modul, welcher als Einschub ausgebildet ist und zu Reinigungszwecken aus der Filtereinrichtung entnommen werden kann, beide Ionisatoren 13 und die zugehörigen Filterplatten 10 umfaßt. Die Filterplatten 10 bilden den Plattenabscheider 22, an welchem die Schmutzteilchen abgeschieden werden.

Beide Ausführungen, die einteilige und die zweiteilige Ausführung, haben an den äußeren Filterplatten 10 im Bereich des Ionisators 13 Abwinklungen 32, die den Querschnitt für die Luftströmung verjüngen. Der Abstand zwischen einer Abwinklung 32 und den Zackenbändern 15 ist so gering, daß zu Ionisation an den Zackenbändern 15 das gleiche negative Potential anliegen kann, wie an den Kathodenplatten 11, die zwischen den Filterplatten 10 angeordnet sind.

## Patentansprüche

1. Elektrostatische Filtereinrichtung für Dunstabzugshauben oder dergleichen Luftfiltergeräte mit einem Ionisator (13) und wenigstens einem im zu filternden Luftstrom angeordneten herausnehmbaren Plattenabscheider (22), dessen Filterplatten (10) auf einem niedrigeren elektrischen Potential liegen als zwischen den Filterplatten (10) des Plattenabscheiders (22) eingreifende Kathodenplatten (11), und der Plattenabscheider (22) und der Ionisator (13) in einem als Einschub ausgebildeten Modul (8, 9), zusammengefaßt sind und eine hohe mechanische Stabilität besitzen, **dadurch gekennzeichnet**, daß der Ionisator (13) als Elektroden metallische Zackenbänder (15) besitzt, die an einem aus nichtleitendem Material bestehenden Trägerelement (16) angebracht sind, und daß die Spitzen (30) der Zacken der parallel verlaufenden Zackenbänder (15) auf Lücke versetzt angeordnet sind.

2. Filtereinrichtung nach Anspruch 1, **dadurch gekennzeichnet**, daß der Modul (8, 9) entgegen der Strömungsrichtung des Luftstroms herausnehmbar ist.

3. Filtereinrichtung nach Anspruch 2, **dadurch gekennzeichnet**, daß die Zackenbänder (15) an ihrer den Zacken abgewandten Seite, mit der das jeweilige Zackenband (15) in einer Nut (26) einliegt, U-förmig abgewinkelt sind.

4. Filtereinrichtung nach einem der Ansprüche 2 oder 3, **dadurch gekennzeichnet**, daß an dem vorderen Rand der Trägerplatte (16) ein im Querschnitt halbkreisförmiger Luftstromabweiser (17) mit seiner geraden Fläche anliegt, der den Rand der Trägerplatte (16) um mindestens das Maß überragt, welches der Höhe der von der Trägerplatte (16) abstehenden Zacken (31) der Zackenbänder (15) entspricht.

5. Filtereinrichtung nach einem der Ansprüche 2 bis 4, **dadurch gekennzeichnet**, daß die Zackenbänder (15) selbstklemmend in den Nuten (26) einliegen.

6. Filtereinrichtung nach einem der Ansprüche 2 bis 5, **dadurch gekennzeichnet**, daß die Zackenbänder (15) mittels eines senkrecht zu den parallel verlaufenden Nuten (26) angeordneten Metallbandes (28) elektrisch miteinander verbunden sind, wobei das Metallband (28) in den Nuten (26) unter den Zackenbändern (15) verläuft.

7. Filtereinrichtung nach einem der vorhergehenden Ansprüche, **dadurch gekennzeichnet**, daß im Bereich des Ionisators (13) der Strömungskanal im Modul (8, 9) einen geringeren Querschnitt hat als der Querschnitt des daran sich anschließenden Plattenabscheiders (22).

8. Filtereinrichtung nach einem der Ansprüche 2 bis 7, **dadurch gekennzeichnet**, daß die Trägerplatte (16) an ihrem dem Plattenabscheider (22) zugewandten Längsrand eine mittige Längsnut (27) hat, durch die ein die Zackenbänder (15) elektrisch verbindendes Metallband (28) verläuft, und daß eine in der Filtereinrichtung befestigte Kathodenplatte (11) in die Längsnut (27) eingreift und damit die Zackenbänder (15) auf gleiches elektrisches Potential legt, wie die Kathodenplatte (11).

9. Filtereinrichtung nach Anspruch 8, **dadurch gekennzeichnet**, daß die im Gestell der Filtereinrichtung (1) angeordneten Kathodenplatten (11) auf gleichem negativen Potential liegen.

10. Filtereinrichtung nach einem der vorhergehenden Ansprüche, **dadurch gekennzeichnet**, daß die Filterplatten (10, 11) an ihren Stirnseiten in Befestigungsnuten von Befestigungsplatten (19, 20) einliegen, und daß im Bereich der Befestigungsnuten (18) die Filterplatten (10, 11) Schlitze haben, in die durch die Befestigungsplatten geführte Befestigungsschrauben (21) eingreifen.

11. Filtereinrichtung nach einem der vorhergehenden Ansprüche, **dadurch gekennzeichnet**, daß im Luftstrom (7) ein Strömungshomogenisator (3) angeordnet ist.

## Claims

1. Electrostatic filter for fume hoods or similar air filtering means having an ionizator (13) and at least one removable plate precipitator (22) located in the air flow to be filtered and whose filter plates (10) are at a lower electrical potential than the cathode plates (11) engaging between the filter plates (10) of the plate precipitator (22), the plate precipitator (22) and the ionizator (13) being combined in a module (8, 9) constructed as an insert and having a high mechanical stability, characterized in that the ionizator (13) has as electrodes metallic serrated belts (15), which are fitted to a support element (16) made from nonconductive material, and that the tips (30) of the serrations of the parallel serrated belts (15) are staggered.

2. Filter according to claim 1, characterized in that the module (8, 9) is removable counter to the air flow direction.

3. Filter according to claim 2, characterized in that the serrated belts (15) are angled in U-shaped manner on the side thereof remote from the serrations and with which the serrated belt (15) is inserted in a groove (26).

4. Filter according to one of the claims 2 or 3, characterized in that on the front edge of the support plate (16) engages a cross-sectionally semicircular air flow deflector (17) with its straight face, which projects over the edge of the support plate (16) at least by the amount corresponding to the height of the serrations (13) of the serrated belts (15) projecting from the support plate (16).

5. Filter according to one of the claims 2 to 4, characterized in that the serrated belts (15) are inserted in self-clamping manner in the grooves (26).

6. Filter according to one of the claims 2 to 5, characterized in that the serrated belts (15) are electrically interconnected by means of a metal belt (28) arranged perpendicular to the parallel grooves (26), the metal belt (28) running in the grooves (26) under the serrated belts (15).

7. Filter according to one of the preceding claims, characterized in that in the vicinity of the ionizator (13) the flow channel in the module (8, 9) has a smaller cross-section than the cross-section of the plate precipitator (22) connected thereto.

8. Filter according to one of the claims 2 to 7, characterized in that on its longitudinal edge facing the plate precipitator (22) the support plate (16) has a central longitudinal groove (27), through which passes a metal belt (28) electrically connecting the serrated belts (15) and that a cathode plate (11) fixed in the filter engages in the longitudinal groove (27) and consequently applies the serrated belts (15) to the same electrical potential as the cathode plate (11).

9. Filter according to claim 8, characterized in that the cathode plates (11) located in the filter frame are at the same negative potential.

10. Filter according to one of the preceding claims, characterized in that the end faces of the filter plates (10, 11) are inserted in fastening grooves of fastening plates (19, 20) and that in the vicinity of the fastening grooves (18) the filter plates (10, 11) have slits in which engage fastening screws (21) guided by the fastening plates.

11. Filter according to one of the preceding claims, characterized in that a flow homogenizer (3) is placed in the air flow (7).

## Revendications

1. Appareil de filtrage électrostatique pour hottes d'aspiration ou appareils de filtrages à air identiques, équipé d'un ionisateur (13) et au moins d'un séparateur en plaque démontable (22) placé dans le courant de l'air à filtrer et dont les plaques de filtrage (10) se trouvent à un potentiel électrique plus faible que les plaques cathodiques (11) intercalées entre les plaques de filtrage (10) du séparateur en plaque (22); le séparateur en plaque (22) et l'ionisateur (13) sont réunis dans un module (8, 9) en forme de tiroir et présentent une grande stabilité mécanique, **caractérisé en ce que** l'ionisateur (13) comprend des bandes à endenture métalliques (15), agissant comme électrodes, et placées sur un support (16) en matériau non-conducteur, et que les pointes (30) des dents des bandes à endentures (15), disposées en parallèle, sont décalées et à distance les unes des autres.

2. Appareil de filtrage suivant la revendication 1, **caractérisé en ce que** le module (8, 9) est démontable dans le sens inverse au courant de l'air à filtrer.

3. Appareil de filtrage suivant la revendication 2, **caractérisé en ce que** les bandes à endenture (15) sont pliées en U sur le côté opposé aux dents et que chaque bande à endenture (15) repose avec ce même côté dans une rainure (26).

4. Appareil de filtrage suivant l'une des revendications 2 ou 3, **caractérisé en ce que** au bord avant de la plaque support (16) est fixé, sur sa surface plane, un déviateur de courant d'air (17) de section semi-circulaire, qui dépasse le bord de la plaque support (16) d'une hauteur qui correspond au moins à la hauteur des dents (31) des bandes à endenture (15).

5. Appareil de filtrage suivant l'une des revendications 2 à 4, **caractérisé en ce que** les bandes à endenture (15) sont fixées dans les rainures (26) par autoserrage.

6. Appareil de filtrage suivant l'une des revendications 2 à 5, **caractérisé en ce que** les bandes à endenture (15) sont électriquement reliées entre elles au moyen d'une bande métallique placée verticalement aux rainures (26) disposées en parallèle, la bande métallique (28) se trouvant sous les bandes à endenture (15) dans les rainures (26).

7. Appareil de filtrage suivant l'une des revendications précédentes, **caractérisé en ce que** le canal de circulation du courant d'air dans le module (8, 9) présente au niveau du ionisateur (13) une plus petite section que celle du séparateur en plaque (22) en aval.

8. Appareil de filtrage suivant l'une des revendications 2 à 7, caractérisé en ce que la plaque support (16) comporte à son bord longitudinal tourné vers le séparateur en plaque (22) une rainure longitudinale centrale (27) dans laquelle se trouve une bande métallique (28) reliant électriquement les bandes à endenture (15), et qu'une plaque cathodique (11) fixée dans l'appareil de filtrage se trouve dans la rainure longitudinale (27) et place ainsi les bandes à endenture (15) au même potentiel électrique que la plaque cathodique (11).

9. Appareil de filtrage suivant la revendication 8, **caractérisé en ce que** les plaques cathodiques (11) ordonnées dans le châssis de l'appareil de filtrage (1) se trouvent au même potentiel négatif.

10. Appareil de filtrage suivant l'une des revendications précédentes, **caractérisé en ce que** les plaques de filtrage (10, 11) sont placées en leur partie frontale dans des rainures de plaques de fixation (19, 20), et que les plaques de filtrage (10, 11) présentent des fentes au niveau des rainures de fixation (18), à travers lesquelles passent les vis de fixation (21) des plaques de fixation.

11. Appareil de filtrage suivant l'une des revendications précédentes, **caractérisé en ce que** un homogénisateur de courant (3) est placé dans le courant de l'air à filtrer (7).
